# FASCICULE DE BREVET EUROPEEN

(11) **EP 0 766 633 B1**
(45) Date de publication et mention de la délivrance du brevet: **23.12.1998**
(21) Numéro de dépôt: 95923424.6
(22) Date de dépôt: 21.06.1995
(51) Int. Cl.: B65D 41/04

(54) **COUVERCLE AVEC JOINT D'ETANCHEITE COMBINE AVEC UN RECIPIENT**
DECKEL MIT EINER DICHTUNG KOMBINIERT MIT EINEM BEHÄLTER
A LID WITH A SEAL IN COMBINATION WITH A CONTAINER

(30) Priorité: 22.06.1994 FR 9407670
(43) Date de publication de la demande: 09.04.1997
(73) Titulaire: Parfums GIVENCHY, F-92300 Levallois Perret (FR)
(72) Inventeur: CLERGET, Bernard, F-60510 Haudivillers (FR)
(74) Mandataire: Durand, Yves Armand Louis
(86) Numéro de dépôt international: FR9500826
(87) Numéro de publication internationale: WO9535244

(56) Documents cités:
- DE-A- 3 743 522
- DE-U- 8 524 966
- FR-A- 1 197 452
- FR-A- 2 260 507
- GB-A- 742 627

## Description

La présente invention a essentiellement pour objet un couvercle avec joint d'étancheité combiné avec un récipient quelconque.

L'étanchéité au produit contenu dans un récipient, ou à la vapeur émanant de ce produit, est généralement obtenue par compression d'un joint logé dans une capsule ou couvercle qui peut être vissé sur l'extrémité débouchante du récipient.

Le joint d'étanchéité est généralement collé ou encliqueté dans le fond du couvercle, ce qui conduit à un certain nombre d'inconvénients.

En effet, une grande partie du couple de vissage est consacrée au frottement au détriment de la compression du joint, donc de son étanchéité, notamment à la vapeur.

Ce phénomène est d'autant plus important sur les récipients ou pots dont le diamètre de l'extrémité débouchante est grand.

De plus, en cas de défauts de surface ou de planéité de l'extrémité débouchante du pot, le joint peut être blessé et ses performances remises en question.

Par ailleurs, on connait d'aprés le document FR-A-1.197.452 un couvercle avec joint d'étancheité correspondant au préambule de la revendication 1.

La présente invention propose un couvercle avec joint assurant en toutes circonstances une bonne étanchéité, ne posant aucun problème de compatibilité avec le produit dans le récipient, demeurant peu fragile, évitant tous les problèmes inhérents aux frottements lors de la fermeture du récipient, et résolvant aussi tous les problèmes de concentricité.

A cet effet, l'invention a pour objet un couvercle avec joint d'étanchéité combiné avec un récipient lequel joint d'étanchéité est monté dans une rainure annulaire du couvercle et comporte une lèvre annulaire faisant saillie d'une face du joint et présentant à son extrémité une face d'appui sensiblement conique convergeant vers l'axe du joint suivant une direction éloignée du plan de celui-ci et susceptible de coopérer par compression du joint avec l'extrémité débouchante du récipient, caractérisé en ce que ladite face d'appui conique de la lèvre du joint coopère avec une face d'appui correspondante et complémentaire formant l'extrémité débouchante dudit récipient, tandis que la partie de la face d'appui conique la plus proche de l'axe du joint prend appui sur un disque obturateur retenu sur un épaulement prévu sur l'extrémité débouchante du récipient.

Le joint d'étanchéité de même que le récipient sont réalisés en polyoléfine telle que polypropylène par exemple, tandis que le couvercle est réalisé en un copolymère de styrène - acrylonitrile pour permettre un glissement relatif du joint par rapport audit couvercle.

Ce couvercle peut être du type a bouchage orienté, par vissage quart de tour par exemple.

Mais d'autres caractéristiques et avantages de l'invention apparaîtront mieux dans la description détaillée qui suit et se réfère au dessin unique annexé, donné seulement à titre d'exemple et montrant en partie, et en coupe axiale, un récipient obturé par un couvercle ou bouchon muni d'un joint d'étanchéité conforme à la présente invention.

Sur la figure unique annexée, on voit un récipient R dont l'extrémité débouchante et extérieurement filetée 1 est obturée par un couvercle ou bouchon 2 comportant un fond 3 et une jupe 4 intérieurement filetée permettant le vissage ou le dévissage dudit bouchon sur l'extrémité débouchante 1 du récipient R.

Conformément à l'invention, un joint d'étanchéité 5 est monté flottant dans le couvercle 2, sensiblement parallèlement à son fond 3, et cela grâce à une rainure annulaire 6 ménagée entre ledit fond 3 et la jupe 4 du couvercle 2.

Comme on le voit bien sur la figure unique, le joint d'étanchéité 5 est retenu par sa périphérie 5a dans la rainure annulaire 6.

Ce joint d'étanchéité 5, suivant l'exemple représenté, se présente sous la forme d'un disque en matière synthétique souple et dont l'une 7 des faces comporte une lèvre annulaire 8 faisant saillie de la face 7 et dont l'extrémité forme une face d'appui 9 sensiblement conique.

La face d'appui 9, comme il apparaît clairement sur la figure converge vers l'axe X du joint 5 qui se confond avec l'axe du couvercle 2, et cela suivant une direction allant en s'éloignant du plan du joint 5.

On pourrait parfaitement, sans sortir du cadre de l'invention, prévoir une face d'appui 9 convergeant vers l'axe X, mais suivant une direction allant vers le plan du joint d'étanchéité 5.

L'autre face 10 du joint d'étanchéité 5 en forme de disque, ou bien qui pourrait être encore en forme d'anneau, comporte un bossage annulaire 11 dont la face d'appui 12 sur le fond 3 du couvercle 2 présente la forme d'un méplat.

Ainsi, comme on peut le comprendre, la largeur ou hauteur de la rainure annulaire 6 dans le couvercle 2 sera légèrement supérieure à l'épaisseur formée par la périphérie 5a du disque 5 et le bossage circulaire 11, de manière que le joint d'étanchéité 5 soit retenu de manière flottante dans le couvercle 2.

L'extrémité débouchante 1 du récipient R comporte une face d'appui conique 13 correspondante et complémentaire de la face d'appui conique 9 de la lèvre circulaire 8 faisant saillie de la face 7 du joint d'étanchéité 5.

Par ailleurs, la partie d'extrémité ou de sommet 14 de la face d'appui conique 9 de la lèvre annulaire 8 prend appui, comme on le voit bien sur la figure, sur un disque obturateur 15 qui est retenu sur un épaulement 16 prévu sur l'extrémité débouchante 1 du récipient R.

Suivant une réalisation préférée de l'invention, les matériaux constituant le couvercle 2 et tout particulièrement le fond 3 d'une part, et le joint 5 d'autre part sont choisis de telle sorte qu'ils procurent une coopération glissante entre ces deux éléments.

Le récipient R, ou son extrémité débouchante 1 à tout le moins, peut être réalisé en une polyoléfine telle que polypropylène par exemple, de même que le joint d'étanchéité 5, cela de façon à permettre un appui et un accrochage étanches entre la lèvre annulaire 8 et l'extrémité débouchante 1 du récipient R.

Le couvercle 2, quant à lui, peut être réalisé en un copolymère de styrène - acrylonitrile auquel peut être éventuellement ajouté un agent de glissement tel que par exemple silicone, pour permettre un glissement du joint d'étanchéité 5, ou plus précisément du bossage circulaire 11 de ce joint sur le fond 3 du couvercle 2.

On comprend donc de la description qui précède que lors du vissage du couvercle ou bouchon 2 sur la tête débouchante 1 du récipient R pour l'obturer, il se produira un glissement relatif, évitant tout grippage et toute détérioration, entre le fond 3 du couvercle 2 et le bossage circulaire 11 appartenant au joint 5, de sorte que la coopération entre les faces d'appui coniques 9 et 13 résultera essentiellement d'un effort de compression appliqué par le couvercle 3 lors du vissage, et cela avec un frottement réduit au minimum entre ces deux faces, de sorte que l'étanchéité obtenue à l'interface sera maximum.

En outre cette étanchéité sera obtenue pour une rotation de vissage minimum du bouchon ou couvercle 3, de sorte que ledit couvercle pourra être avantageusement utilisé pour réaliser un bouchage orienté, c'est-à-dire un bouchage effectué par un vissage quart de tour par exemple du bouchon. Ceci est utile lorsque ce bouchon présente par exemple une forme carrée devant, à la fermeture, coïncider avec la forme carrée du récipient R.

Dans ce cas, c'est évidemment l'orientation angulaire du bouchon qui fixera l'effort de compression de la lèvre 8 du joint 5 sur la tête débouchante 1 du récipient R.

On observera encore qu'avec un système d'étanchéité selon la présente invention, non seulement les frottements sont réduits au minimum voire évités, mais tout problème de concentricité entre les filetages et la zone d'étanchéité est avantageusement évité.

Bien entendu, l'invention n'est nullement limitée au mode de réalisation décrit et illustré qui n'a été donné qu'à titre d'exemple.

C'est ainsi que les matières entrant en jeu dans la réalisation du couvercle, du joint d'étanchéité et du récipient obturable par le couvercle peuvent être autres que celles présentement décrites. Dans cet ordre d'idées, le disque obturateur qui complémente le joint d'étanchéité peut être omis.

## Revendications

1. Couvercle avec joint d'étancheité (5) combiné avec un récipient (R), lequel joint d'étanchéité (5) est monté dans une rainure annulaire (6) du couvercle et comporte une lèvre annulaire (8) faisant saillie d'une face (7) du joint (5) et présentant à son extrémité une face d'appui (9) sensiblement conique convergeant vers l'axe (X) du joint suivant une direction éloignée du plan de celui-ci et susceptible de coopérer par compression du joint (5) avec l'extrémité débouchante (1) du récipient (R), caractérisé en ce que ladite face d'appui conique (9) de la lèvre (8) du joint (5) coopère avec une face d'appui correspondante et complémentaire (13) formant l'extrémité débouchante (1) dudit récipient, tandis que la partie (14) de la face d'appui conique (9) la plus proche de l'axe (X) du joint (5) prend appui sur un disque obturateur (15) retenu sur un épaulement (16) prévu sur l'extrémité débouchante (1) du récipient (R).

2. Couvercle et récipient selon la revendication 1, caractérisé en ce que le joint d'étanchéité (5) de même que le récipient (R) sont réalisés en polyoléfine telle que polypropylène par exemple, tandis que le couvercle (2) est réalisé en un copolymère de styrène - acrylonitrile pour permettre un glissement relatif du joint (5) par rapport au couvercle (2).

3. Couvercle et récipient selon la revendication 1 ou 2, caractérisé en ce qu'il est du type à bouchage orienté, par vissage quart de tour par exemple.

## Claims

1. Lid with a tightness seal (5) combined with a container (R), which seal (5) is mounted in an annular groove (6) of the lid and comprises an annular lip (8) projecting from one face (7) of the seal (5) and exhibiting at its end one substantially conical bearing face (9) converging towards the axis (X) of the seal in a direction remote from the plane of the latter and likely to co-operate through compression of the seal (5) with the opening end (1) of the container (R), characterized in that the said conical bearing face (9) of the lip (8) of the seal (5) co-operates with a corresponding and complementary bearing face (13) forming the opening end (1) of the said container whereas the portion (14) of the conical bearing face (9) closest to the axis (X) of the seal (5) is bearing upon a closure disc (15) retained upon a shoulder (16) provided on the opening end (1) of the container (R).

2. Lid and container according to claim 1, characterized in that the tightness seal (5) as well as the container (R) are made from a polyolefine such as polypropylene for example whereas the lid (2) is made from a copolymer of styrene-acrylonitrile to permit a relative sliding of the seal (5) with respect to the lid (2).

3. Lid and container according to claim 1 or 2, characterized in that it is of the type with an oriented closing by screwing over a quarter of a turn for example.

## Patentansprüche

1. Deckel mit einer mit einem Behälter (R) kombinierten Dichtung (5), welche Dichtung (5) in einer ringförmigen Nut (6) des Deckels angeordnet ist und eine von einer Fläche (7) der Dichtung (5) vorspringende ringförmige Lippe (8) aufweist, die an ihrem Ende eine zur Achse (X) der Dichtung hin in einer von der Ebene der letzten entfernten Richtung konvergierende etwa kegelförmige Stützfläche (9) aufweist, die fähig ist, durch Zusammendrücken der Dichtung (5) mit dem ausmündenden Ende (1) des Behälters (R) zusammenzuwirken, dadurch gekennzeichnet, daß die besagte kegelförmige Stützfläche (9) der Lippe (8) der Dichtung (5) mit einer das ausmündende Ende (1) des besagten Behälters bildenden entsprechenden und komplementären Stützfläche (13) zusammenwirkt, während der am nahesten der Achse (X) der Dichtung (5) gelegene Teil (14) der kegelförmigen Stützfläche (9) sich an einer auf einer an dem ausmündenden Ende (1) des Behälters (R) vorgesehenen Schulter zurückgehaltenen Verschlußscheibe (15) abstützt.

2. Deckel und Behälter gemäß Anspruch 1, dadurch gekennzeichnet, daß die Dichtung (5) sowie der Behälter (R) aus einer Olefin, wie z.B. Polypropylen hergestellt sind, während der Deckel (2) aus einem Copolymer von Styrol-Acrylnitril hergestellt wird, um ein relatives Gleiten der Dichtung (5) in bezug auf den Deckel (2) zu gestatten.

3. Deckel und Behälter nach Anspruch 1 oder 2, dadurch gekennzeichnet, daß er der Gattung mit z.B. durch Schrauben über eine Vierteldrehung ausgerichtetem Verschluß ist.
